# EUROPÄISCHE PATENTSCHRIFT

(11) **EP 2 129 819 B1**
(45) Veröffentlichungstag und Bekanntmachung des Hinweises auf die Patenterteilung: **04.05.2016**
(21) Anmeldenummer: 08715826.7
(22) Anmeldetag: 18.02.2008
(51) Int. Cl.: D04B 21/16, D03D 15/12, D05C 17/00

(54) **STOFF IN FORM EINES GEWIRKTEN, GEWEBTEN ODER VLIESÄHNLICHEN KLEIDUNGSTEILS FÜR EINE SITZFLÄCHE ODER FÜR EINE TEXTILE FLÄCHE ODER FÜR EIN TEXTILES ELEMENT**
FABRIC IN THE FORM OF A KNITTED, WOVEN, OR A NONWOVEN TYPE OF ARTICLE OF CLOTHING OR FOR A SEAT COVER OR FOR A TEXTILE SURFACE OR FOR AN ELEMENT MADE OF A TEXTILE
MATIÈRE SE PRÉSENTANT SOUS FORME D'ÉLÉMENT D'HABILLAGE TRICOTÉ, TISSÉ OU DE TYPE NON-TISSÉ, DESTINÉE À UNE SURFACE D'ASSISE, À UNE SURFACE TEXTILE OU À UN ÉLÉMENT TEXTILE

(30) Priorität: 12.03.2007 DE 102007012237
(43) Veröffentlichungstag der Anmeldung: 09.12.2009
(73) Patentinhaber: I.G. Bauerhin GmbH, 63584 Gründau (DE)
(72) Erfinder: MICHELMANN, Jochen, 63571 Gelnhausen (DE); MÜLLER, Martin, 63628 Bad Soden-Salmünster (DE); SCHLEUCHER, Thorsten, 63594 Hasselroth-Niedermittlau (DE)
(74) Vertreter: Grimm, Ekkehard
(86) Internationale Anmeldenummer: PCT/EP2008/001228
(87) Internationale Veröffentlichungsnummer: WO 2008/110250

(56) Entgegenhaltungen:
- WO-A-02/34988
- FR-A- 2 838 455
- US-A- 5 968 854
- US-B1- 6 228 922
- "Highly Thermally Resistant Fiber at 650C Super Fiber of the Next Generation" GLASS WEEKLY NEWS, XX, XX, Nr. 8, 2. November 1998 (1998-11-02), Seiten 1-9, XP002969070

## Beschreibung

Die Erfindung betrifft eine textile Sitzfläche, insbesondere für Kraftfahrzeuge, gernäß dem Oberbegriff des Anspruchs 1.

Zur Herstellung von elektrischen Leiterbahnen in Textilien werden in immer stärkerem Umfang Kunststofffasern oder -fäden verwendet, die mit einer Metallschicht ummantelt sind. Diese Art der Leiter verwendet in erster Linie thermoplastische Kunststoffe als Kern, auf denen eine Gold- oder Silberauflage aufgebracht wird. Mit diesen Materialien ist es möglich, hoch flexible, reiß- und biegewechselfähige Leiter und Litzen herzustellen, die als Signal-, Stromzuführungs- oder Heizleiter eingesetzt werden können.

Leiter, wie sie vorstehend beschrieben sind, sind in der DE 10 2004 011 514 A1 beschrieben und werden für elektrische Heizelemente eingesetzt.

Insbesondere Leiter mit Durchmessern, die kleiner als 20 µm sind, erreichen die Flexibilität und Biegewechselfähigkeit von reinen textilen Fasern.

Leiterstrukturen, der vorstehenden Art, haben den Nachteil, dass sie nur begrenzt temperaturstabil sind.

Setzt man fluorhaltige Kunststoffe (FEP, PTFE) ein, die Temperaturen im Bereich von 300 bis 400°C standhalten, so ergibt sich zwar eine verbesserte Temperaturstabilität, jedoch ist die Zugfestigkeit dieser Kunststoffe so gering, dass die gewünschte Lebensdauer in Textilien, die ständigen Bewegungen ausgesetzt sind, nicht erreicht werden kann. Die Verwendung von Aramiden könnte zwar dieses Problem beheben, allerdings würde die Haftung eines Leitermaterials auf der Faseroberfläche des Aramides ungenügend sein, so dass die Biegewechselfähigkeit in Verbindung mit einem konstanten elektrischen Leitwert nicht erreicht werden kann.

Eine Lösung dieses Problems wird in der DE 102 06 336 A1 beschrieben, die sich mit elektrischen Heizelementen für Sitzheizungen und Lenkradheizungen befasst. Es werden unter anderem Heiz- und Zuleitungen angegeben, bei denen der Kern aus Stahl besteht, so dass ein solcher Leiter für höhere Temperaturen, wie beispielsweise für Heizleiter, einsetzbar ist. Derartige Drähte sind als Kem-Mantel-Drähte bekannt. Offensichtlich ist die Haftung zwischen dem Stahlkem und einem Leitermaterial, wie z.B. Kupfer, für Anwendungen ausreichend, bei denen diese Leiter zum Einsatz kommen, beispielsweise in textilen Materialien, die ständigen Bewegungen ausgesetzt sind. Derartige Leiter sind allerdings, im Vergleich zu Leitern mit einem Kunststoffkern, durch die sehr harten und wenig flexiblen Stahlkeme sowie die bei dieser Technik verwendeten Durchmesser der Einzelfäden nachteilig. Übliche Ver fahren der Ziehtechnik, um Kern-Mantel-Drähten zu bilden, lassen kaum Durchmesser von weniger als 30 µm zu, so dass diese Art der Leiter wegen ihrem Durchmesser von minimal 30 µm nur bedingt geeignet ist. Besteht der Kern aus Metall, so ergibt sich weiterhin ein Problem aufgrund des recht hohen spezifischen Gewichts der Faser im Vergleich zu reinen textilen Strukturen, was gerade Anwendungen, die einen hohen Materialeinsatz fordern, problematisch macht.

Eine andere Lösung sind galvanisch oder mittels Vakuumbedampfung ummantelt Stahlfilamente. Die rohen Stahlfilamente, d.h. solche ohne Beschichtung, sind dabei aus der US 3,472,289 bekannt; solche Stahlfilamente erreichen zum heutigen Zeitpunkt minimale Durchmesser von bis zu 8 µm. Das umgebende Mantel-Material kann Nickel, Gold, Silber oder ein anderes leitfähiges Metall sein. Zwar konnte die Flexibilität gegenüber einem Kern-Mantel-Leiter mit einem Durchmesser von 30 µm erheblich gesteigert werden, doch ergeben sich durch den zähen Stahlkem und das recht hohe spezifische Gewicht immer noch gravierende Unterschiede zu reinen textilen Fasern.

Die US-A- 5 968 854, die auf das Jahr 1997 zurückgeht und im Oktober 1999 veröf fentlicht wurde, beschreibt ein elektromagnetisch abschirmendes, flexibles Textil, das aus synthetischen Fäden gebildet ist, die zuvor mit einer Silberbeschichtung versehen wurden. Der Silbergehalt des beschichteten Fadens soll nicht geringer als 20 Gewichtsprozent betragen. Die Fäden des Gewirkes sollen sich gut gegeneinander aufgrund einer guten Gleitfähigkeit verschieben lassen. Das Gewirke soll für Kleidungsstücke eingesetzt werden. Auch ist die Verwendung als Bettlaken angegeben.

Die US-B1-6 228 922, die auf das Jahr 1998 zurückgeht und im Mai 2001 veröffentlicht wurde, beschreibt ein Verfahren zum Herstellen einer hochleitfähigen, Metall enthaltenden Polymerfaser, bei dem die Polymerfaser in eine Lösung eingetaucht wird, die einen Metall-Precursor enthält, der ausgewählt ist aus organischen oder anorganischen Salzen von Kupfer, Silber, Aluminium, Gold, Eisen und Nickel. Der Metall-Precursor wird dann chemisch, elektro-chemisch oder thermisch reduziert, so dass das leitfähige Metall in das Polymer eingebracht wird. Das Polymer kann aus der Gruppe ausgewählt werden, die Poly(p-phenylenbenzobisthiazol), Poly(p-phenylenbenzobisoxazol, Poly(p-phenylenbenzobisimidazol) (PBI), Poly(imidazoisoquinolin) (BBL), Poly(p-phenylenterephthalamid) (PPTA) und Nylon bestehen.

Die WO 02/34988 A2, beschreibt ein Textil, das elektrisch Wärme erzeugt. Es werden gewebte, gestrickte und gewirkte Textilien gezeigt, in die ein elektrische leitender Faden eingearbeitet ist, Als leitende Fäden soll ein PTC-Garn verwendet werden. d.h. ein solches, das einen positiven Temperaturkoeifizienfen besitzt.

Die FR 2 838 455 A, beschreibt ein Garn für die Herstellung von hochtemperaturbeständigen Textilien. In Verbindung mit diesem Garn werden Fasern aus Poly(-phenylene-benzobisoxazol) angegeben, die auch unter dem Handelsname Zylori® der Firma Toyobo Co. Ltd. vertrieben werden.

Der Artikel "Highly thermally Resistant Fiber at 650°C Super Fiber of the Next Generation", GLASS WEEKLY NEWS, Nr. 8, 2. November 1998, Seiten 1-9, XP-002969070, beschreibt das Produkt Zylon® der Firma Toyobo Co. Ltd. als eine PBO (para-phenytene-benzobisoxazole) Faser, die eine hohe Wärmebeständigkeit zeigt und optimal für die Verwendung als wärmebeständiges Polsterniaterial und als Material für Förderbänder verwendet werden kann. Insbesondere soll das Material im Bereich der Glasherstellung verwendet wenden- Die Faser kann auch zum Herstellen von gewebten oder gewirkten oder gestrickten Gegenständen Anwendung finden.

Ausgehend von dem vorstehend beschriebenen Stand der Technik, und insbesondere von einer textilen Sitzfläche der eingangs beschriebenen Art, liegt der Erfindung die Aufgabe zugrunde, eine textile Sitzfläche zu schaffen, die die anhand des Stands der Technik dargelegten Nachteile nicht aufweist und die eine gute Haltbarkeit, Lebensdauer, Temperaturbeständigkeit und gute elektrische Eigenschaften in einer mechanisch und thermisch oder optisch hoch belasteten Umgebung besitzt.

Diese Aufgabe wird durch eine textile Sitzfläche mit den Merkmalen des Anspruchs 1 gelöst. Die Kunststofffilarrrente sind aus Poly(p-phenylene-2,6-benzobisoxazol) mit einem Überzug aus einer leitfähigen Schicht gebildet. Diese Kunststofffilamente mit leitfähigem Überzug können zu Faserbündeln zusammengefasst werden. Jedes Faserbündel umfasst dabei eine entsprechende Anzahl an Kunststofffilamenten aus Poly(p-phenylene-2,6-benzobisoxazol). Pofy(p-phenylene-2,6-benzabisaxazol), auch in abgekürzter Form als p-phenylene-2,6-benzobisoxazol, oder PBO, bezeichnet, und hat einen fast doppelt so hohen Elastizitätsmodul wie übliche Aramidfasern. In Verbindung mit der hohen Zugfestigkeit von ca, 5,5 bis 6,0 GPA, was etwa der 10-fachen Zugfestigkeit von Strahl entspricht. Geeignete Beschichtungsmaterialien, die eingesetzt werden können, sind prinzipiell alle Metall, insbesondere aber Silber oder Nickel, wobei Nickel bei Hochtemperaturanwendungen und unter elektrochemischer Belastung (Elektrokorrosion) in Verbindung mit Salzlösungen (Natriumchlorid) Vorteile zeigt. Derartige Belastungen treten vor allem durch Körperschweiß in Sitzflächen, beispielsweise in Kraftfahrzeugen, auf.

Es wurde in überraschender Weise festgestellt, dass die Haftung von Metallen auf Poly(p-phenylene-2,6-benzobisoxazol)-Filamenten gegenüber Materialien wie Polyester oder Polyamin sehr stark verbessert ist und die Fasern somit widerstandsfähiger sind. Die Ursache hierfür wird hauptsächlich in der Oberflächenbeschaffenheit der Fasern und der geringen Bruchdehnung von ca. 4 % in Verbindung mit der Zugfestigkeit gesehen. Bei derart geringer Bruchdehnung erfolgt eine Ermüdung der Metallschicht und damit eine Rissbildung erheblich später.

Weiterhin wird ein Nachteil der Poly(p-phenylene-2,6-benzobisoxazol)-Filamente, nämlich die Zersetzung unter ultravioletter Strahlung, insbesondere durch die Metall-schicht, wirksam verhindert.

In einer Ausgestaltung werden mehrere der Fasern oder Faserbündel so angeordnet, dass sie, sich nicht berührend, parallel zueinander verlaufen. Die Fasern oder Faserbündel können wellenförmig, parallel zueinander verlaufend angeordnet werden.

Die Fasern oder Faserbündel aus den Kunststofffilamenten, die aus Poly(p-phenylene-2,6-benzobisoxazol)-Filamenten gebildet sind, können auf einer Basisfläche aufgestickt oder in die Maschen einer solchen Basisfläche eingewirkt werden. Hierdurch können elektrische Zuleitungen realisiert werden, bei denen es notwendig ist, Hin- und Rückleiter getrennt und parallel zu führen, da sichergestellt werden muss, dass sich diese unter Bewegung nicht berühren.

Die Fasern oder Faserbündel können als elektrische Zuleitungen für in Sitzflächen integrierte elektrische Verbraucher dienen.

Eine besonders sichere Führung der Fasern oder Faserbündel ist mittels Sticktechnik zu erreichen, bei der die Nähfäden das Faserbündel auf dem Textil fixieren.

Die Fasern oder Faserbündel können als Heizleiter ausgelegt werden. Dies ist möglich, da die beschichteten Fasern oder Faserbündel eine Temperaturstabilität bei Temperaturen von bis zu 600 °C gewährleisten können. Die Anschlüsse und damit die hohe Zahl der Einzelfilamente können einfach mittels Löttechnik verbunden wer-den, da die Schmelztemperatur beispielsweise dann, wenn Zinn zum Verlöten eingesetzt wird, welt unter der Zersetzungstemperatur der Poly(p-phenylene-2,6-benzobisoxazot)-Fitamente liegt.

Die Fasern sind je nach Querschnitt als Heizleiter, Zuleitung oder in dünnerer Form zum überragen von Daten geeignet. Somit ist es möglich, über die Fasern oder Faserbündel sowohl die Versorgung elektrischer Verbraucher als auch eine elektrische Datenübertragung zu den Verbrauchern vorzunehmen.

Um Kurzschlüsse zu verhindern, können die mit Metall beschichteten Einzelfilamente zusätzlich mit einer isolierenden Lackschicht überzogen werden. Geeignete Lacke sind solche auf der Basis von Polyurethan oder Polyimid. Insbesondere Lackschichten aus Polyurethan können im heißen Lötzinnbad bei ca. 400 °C entfernt werden, wodurch gleichzeitig alle Filamente verbunden werden, ohne die Fasern zu zerstören.

Auch können für eine Isolation die einzelnen Fasern oder die Faserbündel eine äußere elektrischer Isolationsschicht tragen. Eine solche äußere Isolationsschicht kann auch durch eine Lackschicht gebildet werden; vorzugsweise wird hierfür Polyurethan verwendet

Da die geringe Dehnung der Poly(p-phenylene-2,6-benzoblsoxazol)-Filamente in der Regel unter der Dehnung von gängigen textilen Fasern liegt, ist es vorteilhaft, diese wellenförmig und parallel auf oder in der Ebene der textilen Fläche zu führen.

Auch ist es möglich, die Fasern oder Faserbündel in einer engen, gitterähnlichen Struktur verlaufen zu lassen, so dass eine homogene, leitfähige Fläche gebildet wird. Ordnet man die leitfähigen Fasern in einer solchen Gitterstruktur an, können elektrische und elektromagnetische Felder wirksam abgeschirmt werden. Die Vorteile der beschichteten Poly(p-phenylene-2,6-benzoblsoxazol)-Filamente sind in erster Linie eine flexible Abschirmung bei hohen Temperaturen, wie sie zum Beispiel in elektrisch gesteuerten oder überwachten Verbrennungsmaschinen auftreten.

Die Fasern oder Faserbündel können dazu eingesetzt werden, Drucksensoren für eine Sitzbelegungs- oder Berührungserkennung, die in die Sitzfläche oder in Kleidungsteile integriert sind, untereinander zu verbinden, und können auch als Verbindung mit einem Hauptanschluss dienen.

Auch ist es möglich, die Fasern oder Faserbündel dazu einzusetzen, Lüftermotore zur Belüftung, die an dem Sitz angebracht sind, untereinander zu verbinden, und sie können auch als Verbindung mit einem Hauptanschiuss dienen.

Auch können solche Stoffe als Abschirmung gegen elektromagnetische und elektrische Felder für Hochtemperaturanwendungen über 200 °C verwendet werden.

Schließlich sind solche Stoffe als Schutz für Fahrzeugpanzerungen einsetzbar. Es hat sich gezeigt, dass eine mit Metall beschichtete Faserstruktur die Zersetzung der Poly(p-phenylene-2,6-benzobisoxazol)-Filamente unter UV-Licht, wie dieses zum Beispiel Im Sonnenlicht vorhanden ist, wirksam unterbinden kann und so die Schutzeinrichtung langzeitstabil halten kann.

Weitere Einzelheiten und Merkmale ergeben sich aus der nachfolgenden Beschreibung von Ausführungsbeispielen anhand der Zeichnung. In der Zeichnung zeigt
Figur 1 einen Ausschnitt eines Flächenheizelements,
Figur 2 ein Element mit in gitterförmiger Struktur angeordneten Fasern oder Faser-bündeln,
Figur 3 ein mattenförmiges Heizelement mit einem mäanderförmigen Heizleiter,
Figur 4 einen Querschnitt eines einzelnen Fadens mit Kunststofffilamenten, die durch einen Überzug umhüllt sind, und
Figur 5 einen Querschnitt, durch ein Faserbündel, das durch eine isolierende Hülle umgeben ist.

In Figur 1 ist ein Flächenheizelement 1 gezeigt, bei dem Heizleiter 2 in Form von Kunststofffilamenten, die aus Poly(p-phanylene-2,6-benzobisaxazol) gebildet sind und einen metallischen Überzug aufweisen, verwirkt sind und eine Heizfläche oder Heizmatte 3 bilden. An den zwei gegenüberliegenden Randbereichen der Heizmatte 3 befinden sich Kontaktleiter 4, 5, die der Stromzu- und -abführung dienen. Diese Kontaktleiter 4, 5 sind aus Faserbündeln gebildet, wobei jedes Faserbündel aus mehreren Fasern, jede Faser aus einer Vielzahl von Poly(p-phenylene-2,6-benzobisoxazol)-Filamenten, auch mit einem metallischen Überzug, zusammengesetzt ist. Sowohl die Heizleiter 2 als auch die Kontaktleiter 4, 5 stehen somit über den metallischen Überzug in leitendem Kontakt miteinander.

Figur 2 zeigt ein Flächenelement 6 mit in gitterförmiger Struktur auf einem Trägerstoff 7 angeordneten Fasern oder Faserbündeln 8, die über deren metallischen Überzug in elektrischem Kontakt miteinamder stehen. Dieses Flächenelement kann beispielsweise als abschirmendes Teil eingesetzt werden.

Figur 3 zeigt ein mattenformiges Heizelement 9 mit einem mäanderförmig verlaufenden Heizleiter 10, der durch einen Isolationsüberzug isoliert ist.

In Figur 4 ist eine einzelne Faser 11 dargestellt, die einen Kern aus mehreren Kuststofffilamenten 12, die aus Poly(p-phenylene-2,6-benzobisoxazol) gebildet sind, aufweist. Die Kunststofffilamente 12 sind jeweils mit einem Metallüberzug versehen. Der Kern bzw. das Filament-Bündel 12 ist mit einem elektrisch nicht leitfähigen Überzug 13 versehen.

Figur 5 zeigt ein Faserbündel 14, das aus mehreren einzelnen Fasern 15 zusammengesetzt ist, die durch eine Ummantelung 16 aus einem elektrisch nicht leitfähigen Material, beispielsweise einer Lackschicht aus Polyurethan, umgeben sind. Bei den einzelnen Fasern 15 kann es sich µm solche Fasern handeln, die in Figur 4 dargestellt sind, also demnach solche, die mit einer Isolationsschicht 13 versehen sind; es ist aber auch möglich, die einzelnen Fasern ohne einen Überzug einzusetzen.

## Patentansprüche

1. Textile Sitzfläche in gewirkter, gewebter oder vliesähnlicher Form mit in diese integrierten oder daran angebrachten Fasern (11) oder Faserbündeln (8; 14), die eine Vielzahl von Kunststontitamenten (12) aufweisen, welche auf ihrer Oberfläche eine leitfähige Beschichtung tragen, wobei die Fasern (11) oder Faserbündel (8; 14) als Heizleiter (2) und/oder Zuleitung (4, 5) ausgelegt sind, **dadurch gekennzeichnet, dass** die Kunststofffilamente (12) aus Poly(p-phenylene-2,6-benzobisoxazol) mit einem Überzug (13) aus einer leitfähigen Schicht gebildet sind.

2. Textile Sitzfläche nach Anspruch 1, **dadurch gekennzeichnet, dass** mehrere dieser Fasern (11) oder Faserbündel (8, 14) sich nicht berührend parallel zueinander verlaufen.

3. Textile Sitzfläche nach Anspruch 1 oder 2, **dadurch gekennzeichnet, dass** die Fasern (11) oder Faserbündel (8; 14) aufgestickt sind.

4. Textile Sitzfläche nach Anspruch 1 oder 2, **dadurch gekennzeichnet, dass** die Fasern (11) oder Faserbündel (8; 14) in Maschen eingewirkt sind.

5. Textile Sitzfläche nach einem der Ansprüche 1 bis 4, **dadurch gekennzeichnet, dass** die Fasern (11) oder Faserbündel (8; 14) als elektrische Zuleitungen (4, 5) für in der Sitzfläche integrierte elektrische Verbraucher dienen,

6. Textile Sitzfläche nach Anspruch 5, **dadurch gekennzeichnet, dass** über die Fasern (11) oder die Faserbündel (8; 14) sowohl die Versorgung elektrischer Verbraucher als auch eine elektrische Datenübertragung zu den Verbrauchern erfolgt

7. Textile Sitzfläche nach einem der Ansprüche 1 bis 6, **dadurch gekennzeichnet, dass** die einzelnen Fasern (11) oder die Faserbündeln (8; 14) eine elektrische Isolationschicht (16) tragen.

8. Textile Sitzfläche nach Anspruch 7, **dadurch gekennzeichnet, dass** die Isolationsschicht (16) durch eine Lackschicht gebildet ist.

9. Textile Sitzfläche nach Anspruch 8, **dadurch gekennzeichnet, dass** die Lackschicht aus Polyurethan gebildet ist

10. Textilie Sitzfläche nach einem der Ansprüche 1 bis 9, **dadurch gekennzeichnet, dass** Drucksensoren für eine Sitzbelegungs- oder Berührungserkennung, die in die Sitzfläche integriert sind, über die Fasern (11) oder Faserbündel (8; 14) untereinander verbunden sind und diese mit einem Hauptanschluss verbinden.

11. Textile Sitzfläche nach einem der Ansprüche 1 bis 10, dadurch gekenntzeichnet, dass Lüftermotore zur Belüftung, die an dem Sitz angebracht sind, über die Fasern (11) oder die Faserbündel (8; 14) untereinander verbunden sind und diese mit einem Hauptanschluss verbinden.

## Claims

1. A textile seat area in a knitted, woven or nonwoven form with fibers (11) or fiber bundles (8; 14) which are integrated therein or applied thereon and which comprise a plurality of synthetic filaments (12) which on their surface carry a conductive coating, the fibers (11) or fiber bundles (8; 14) being designed as a heating conductor (21) and/or feed line (4, 5), **characterized in that** the synthetic filaments (12) are made from poly(p-phenylene-2,6-benzobisoxazole) with a coating (13) of a conductive layer.

2. The textile seat area according to claim 1, **characterized in that** a plurality of said fibers (11) or fiber bundles (8; 14) extend in parallel with one another in non-contacting fashion.

3. The textile seat area according to claim 1 or 2, **characterized in that** the fibers (11) or fiber bundles (8; 14) are stitched on.

4. The textile seat area according to claim 1 or 2, **characterized in that** the fibers (11) or fiber bundles (8; 14) are knitted in in stitches.

5. The textile seat area according to any one of claims 1 to 4, **characterized in that** the fibers (11) or fiber bundles (8; 14) serve as electrical feed lines (4, 5) for electrical consumers integrated in the seat area.

6. The textile seat area according to claim 5, **characterized in that** the supply of electrical consumers and also an electrical data transmission to the consumers takes place via the fibers (11) or the fiber bundles (8; 14).

7. The textile seat area according to any one of claims 1 to 6, **characterized in that** the individual fibers (11) or the fiber bundles (8; 14) carry an electrical insulation layer (16).

8. The textile seat area according to claim 7, **characterized in that** the insulation layer (16) is formed by a coating layer.

9. The textile seat area according to claim 8, **characterized in that** the coating layer is made from polyurethane.

10. The textile seat area according to any one of claims 1 to 9, **characterized in that** pressure sensors for seat-occupation or touch detection which are integrated into the seat area are interconnected via the fibers (11) or fiber bundles (8; 14) and connect these to a main connection.

11. The textile seat area according to any one of claims 1 to 10, **characterized in that** fan motors for ventilation that are mounted on the seat are interconnected via the fibers (11) or the fiber bundles (8; 14) and connect these to a main connection.

## Revendications

1. Surface de siège ou surface d'assise textile sous forme tricotée, tissée, ou du genre non tissé, dans laquelle sont intégrés ou sur laquelle sont rapportés des fibres (11) ou des faisceaux de fibres (8; 14), qui présentent un grand nombre de filaments de matière plastique (12) portant sur leur surface, un revêtement conducteur, les fibres (11) ou les faisceaux de fibres (8; 14) étant conçus en tant que conducteurs chauffants (2) et/ou de ligne ou conducteur d'alimentation (4, 5),
**caractérisée en ce que** les filaments de matière plastique (12) sont réalisés en poly(p-phénylène-2,6-benzobisoxazol) avec un revêtement (13) en une couche conductrice.

2. Surface de siège textile selon la revendication 1, **caractérisée en ce que** plusieurs de ces fibres (11) ou faisceaux de fibres (8; 14) s'étendent parallèlement les uns aux autres sans se toucher réciproquement.

3. Surface de siège textile selon la revendication 1 ou la revendication 2, **caractérisée en ce que** les fibres (11) ou faisceaux de fibres (8; 14) sont appliqués en étant brodés.

4. Surface de siège textile selon la revendication 1 ou la revendication 2, **caractérisée en ce que** les fibres (11) ou faisceaux de fibres (8; 14) sont insérés dans des mailles par tricotage.

5. Surface de siège textile selon l'une des revendications 1 à 4, **caractérisée en ce que** les fibres (11) ou faisceaux de fibres (8; 14) servent de lignes ou conducteurs d'alimentation électrique (4, 5) pour des récepteurs-consommateurs électriques intégrés à la surface de siège.

6. Surface de siège textile selon la revendication 5, **caractérisée en ce que** par l'intermédiaire des fibres (11) ou faisceaux de fibres (8; 14) est effectuée aussi bien l'alimentation de récepteurs-consommateurs électriques, qu'une transmission électrique de données vers les récepteurs-consommateurs.

7. Surface de siège textile selon l'une des revendications 1 à 6, **caractérisée en ce que** les fibres (11) ou faisceaux de fibres (8; 14) portent une couche d'isolation électrique (16).

8. Surface de siège textile selon la revendication 7, **caractérisée en ce que** la couche d'isolation (16) est formée par une couche de vernis.

9. Surface de siège textile selon la revendication 8, **caractérisée en ce que** la couche de vernis est en polyuréthanne.

10. Surface de siège textile selon l'une des revendications 1 à 9, **caractérisée en ce que** des capteurs de pression pour une occupation du siège ou une détection de contact, qui sont intégrés dans la surface de siège, sont reliés mutuellement par l'intermédiaire des fibres (11) ou faisceaux de fibres (8; 14), et peuvent être reliés par ceux-ci à un raccord de branchement principal.

11. Surface de siège textile selon l'une des revendications 1 à 10, **caractérisée en ce que** des moteurs de ventilateurs pour la ventilation, qui sont placés sur le siège, sont reliés mutuellement par l'intermédiaire des fibres (11) ou faisceaux de fibres (8; 14), et peuvent être reliés par ceux-ci à un raccord de branchement principal.
